# EUROPÄISCHE PATENTSCHRIFT

(11) **EP 3 934 828 B1**
(45) Veröffentlichungstag und Bekanntmachung des Hinweises auf die Patenterteilung: **28.06.2023**
(21) Anmeldenummer: 20710473.8
(22) Anmeldetag: 06.03.2020
(51) Int. Cl.: B22D 11/128, B22D 11/14, B22D 11/20

(54) **STRANGFUEHRUNG UND VERFAHREN ZUM FUEHREN EINES GIESSSTRANGS AUS EINER KOKILLE**
STRAND GUIDE AND METHOD FOR GUIDING A CAST STRAND FROM A MOULD
GUIDE DE LIGNE DE COULÉE ET PROCÉDÉ POUR GUIDER UNE LIGNE DE COULÉE HORS D'UNE LINGOTIÈRE

(30) Priorität: 07.03.2019 DE 102019203141
(43) Veröffentlichungstag der Anmeldung: 12.01.2022
(73) Patentinhaber: SMS Group GmbH, 40237 Düsseldorf (DE)
(72) Erfinder: BECKER, Martin, 40625 Düsseldorf (DE); EBERWEIN, Klaus-Peter, 40699 Erkrath (DE); STAVENOW, Axel, 40627 Düsseldorf (DE); KERP, Ulrich, 40237 Düsseldorf (DE)
(74) Vertreter: Kross, Ulrich
(86) Internationale Anmeldenummer: PCT/EP2020/056002
(87) Internationale Veröffentlichungsnummer: WO 2020/178425

(56) Entgegenhaltungen:
- EP-A1- 2 276 594
- EP-B1- 2 276 594
- DE-A1-102010 054 398
- DE-A1-102017 117 634
- DE-A1-102017 221 756

## Beschreibung

Die Erfindung betrifft eine Strangführung und ein Verfahren zum Führen eines Gießstrangs nach seinem Austritt aus einer Kokille. Die Kokille und die Strangführung sind typischerweise Bestandteile einer Gießanlage zum Gießen von Metall, insbesondere von Stahl.

Aus der nicht vorveröffentlichten deutschen Patentanmeldung mit dem Aktenzeichen DE 10 2017 221 756.1 ist eine Strangführung mit einer Mehrzahl von in Gießrichtung hintereinander angeordneten Segmenten bekannt, wobei ein Segment Null das erste Segment in Gießrichtung hinter der Kokille ist. Des Weiteren ist aus dieser Patentanmeldung ein Drehlager für das Segment Null bekannt zum Verbinden des Segmentes Null mit der Festseite der Strangführung. Darüber hinaus ist das Segment in x-Richtung frei verschieblich. Dadurch besteht die Gefahr, dass der Kaltstrang bei seiner Einführung in die Kokille die Kupferplatten an der Innenseite der Kokille beschädigen könnte.

Die deutsche Offenlegungsschrift DE 10 2010 054 398 A1 offenbart eine Stranggießanlage mit einer Stranggießkokille und einer in Gießrichtung an die Stranggießkokille anschließenden Strangführung. Die Strangführung besteht aus einer Mehrzahl von in Gießrichtung hintereinander angeordneten Strangführungssegmenten. Ein erstes und ein zweites Strangführungssegment sind jeweils an einem Oszillatorgrundrahmen horizontal ausrichtbar. Darüber hinaus ist das zweite Strangführungssegment mit seinem Fußbereich zur horizontalen und zur vertikalen Lagebestimmung an einem Segmenttragrahmen abgestützt.

Die deutsche Offenlegungsschrift DE 10 2017 117 634 A1 betrifft eine Stranggießanlage, an deren Stranggießkokille sich mehrere, jeweils mit Strangführungsrollen versehene Segmente anschließen. Die Segmente sind auf einer Trägerkonstruktion angeordnet und an jeweils mehreren Lagerpunkten mit der Trägerkonstruktion verbunden. Zumindest einer der Lagerpunkte des sich direkt an die Stranggießkokille anschließenden Segmentes ist ein Loslager.

Die internationale Patentanmeldung WO 2009/141210 offenbart eine Stranggießanlage mit einer Kokille und einer sich an die Kokille anschließenden Strangführung, wobei die Strangführung eine Mehrzahl von Strangführungssegmenten umfasst. Jedes Strangführungssegment ist über einen Segmenttragrahmen im Anlagentragwerk der Stranggießanlage abgestützt. Das erste der Kokille unmittelbar nachfolgende Strangführungssegment ist lösbar am ersten Segmenttragrahmen an im Wesentlichen Vertikalstützflächen befestigt und unabhängig von den nachfolgenden Strangführungssegmenten aus der Stranggießanlage aus- und in diese einbaubar ausgebildet. Zumindest das letzte am ersten Segmenttragrahmen abgestützte Strangführungssegment bildet ausschließlich gemeinsam mit diesem eine Baueinheit und ist aus der Stranggießanlage aus- und in diese einbaubar ausgebildet.

Der Erfindung liegt die Aufgabe zugrunde, eine bekannte Strangführung sowie ein bekanntes Verfahren zu deren Betrieb dahingehend weiterzubilden, dass das Risiko einer Beschädigung von Strangführungsrollen bei einem Segment oder der der Innenwände bzw. der Kupferplatten der Kokille durch einen in der Strangführung geführten Kaltstrang reduziert wird.

Diese Aufgabe wird durch den Gegenstand des Patentanspruchs 1 gelöst. Demnach ist die beanspruchte Strangführung das mindestens eine Wegbegrenzungselement wahlweise auf seine Anschlagsposition einstellbar ausgebildet ist zum Begrenzen des Verschiebeweges des Segmentes oder auf eine Ruheposition einstellbar ausgebildet ist zum Freigeben des Verschiebeweges des Segmentes in x-Richtung; und dass eine Steuereinrichtung (150) vorgesehen ist zum Fahren mindestens eines der Wegbegrenzungselemente (140-1, ... -3) in seine jeweilige Anschlagposition während des Verfahrens eines Kaltstrangs in der Strangführung oder während eines Angießens und zum Zurückfahren des Wegbegrenzungselementes aus seiner Anschlagposition in seine Ruheposition, in welcher die Verschiebung in x-Richtung für das Segment (110) während eines Gießbetriebs freigegeben ist.

Für die Definition der x-, y- und z-Richtung gilt das in den Figuren angegebene Koordinatensystem. Dabei bezeichnet z grundsätzlich die Vertikale und x und y spannen grundsätzlich eine Ebene in der Horizontalen auf. Insbesondere bezeichnet y die Breitenrichtung des Strangs und x die Richtung senkrecht zur Breitseite des Gießstrangs. Zur Beschreibung der vorliegenden Erfindung sind die besagten Koordinaten jedoch nicht nur auf die reine Vertikale und die reine Horizontale beschränkt. Vielmehr kann die z-Richtung auch die Gießrichtung meinen. Die x-, y-Ebene steht auch dann senkrecht auf der z-Richtung. Bei bogenförmiger Strangführung bezeichnet die x-Richtung dann die radiale Richtung des Bogens der Strangführung. Die y-Richtung bleibt immer die Breitenrichtung des Gießstrangs.

Der Begriff "Segment" als Teil einer Strangführung meint einen Oberrahmen und einen Unterrahmen, an denen jeweils Strangführungsrollen drehbar gelagert sind. Der Oberrahmen und der Unterrahmen sind über typischerweise vier Zuganker oder Hydraulikzylinder miteinander verbunden. Die Strangführungsrollen des Oberrahmens und die Strangführungsrollen des Unterrahmens sind einander gegenüberliegend angeordnet und bilden einen Kanal zur Führung des Gießstrangs, wenn dieser aus der Kokille ausgezogen wird. In der Strangführung sind typischerweise eine Mehrzahl von Segmenten in Gießrichtung hintereinander angeordnet zum Führen des Gießstrangs.

Der Begriff "Segment Null" bezeichnet das erste Segment in der Strangführung in Gießrichtung hinter der Kokille.

Die beanspruchten Wegbegrenzungselemente dienen vorteilhafterweise zum gezielten Einstellen eines Führungsweges für insbesondere den Kaltstrang innerhalb einer Strangführung. Mit Hilfe der Wegbegrenzungselemente wird die Bewegungsfreiheit der Segmente in x-Richtung auf solche Anschlagpositionen begrenzt, dass das Risiko einer Beschädigung der Innenwände bzw. der Kupferplatten der Kokille oder der Strangführungsrollen von benachbarten Segmenten, insbesondere durch einen entgegen der Gießrichtung in die Strangführung eingeführten Kaltstrang vorteilhafterweise sehr deutlich reduziert wird.

Die beanspruchte Wegbegrenzung für ein Segment, insbesondere für das Segment Null, erfolgt vorteilhafterweise nur vor Beginn einer eigentlichen Gießsequenz, nämlich während dem Einfahren des Kaltstrangs in die Strangführung und/oder während eines Angießens, d.h. wenn der Kaltstrang mit dem daran angelagerten vorderen Ende des Gießstrangs in Gießrichtung aus der Kokille und der Strangführung herausgezogen wird. Danach, d.h. nachdem der Kaltstrang von dem Gießstrang abgetrennt wurde und während des eigentlichen Gießbetriebes wird die Wegbegrenzung vorteilhafterweise aufgehoben, so dass das Segment, insbesondere das Segment Null, dann in x-Richtung frei, d.h. zumindest nicht mehr begrenzt durch die Wegbegrenzungselemente, beweglich gelagert ist.

Um die Wegbegrenzungselemente entsprechend anzusteuern, ist eine Steuereinrichtung vorgesehen zum Fahren mindestens eines der Wegbegrenzungselemente in seine jeweilige Anschlagposition während des Verfahrens eines Kaltstrangs in der Strangführung oder während eines Angießens. Weiterhin ist die Steuereinrichtung ausgebildet zum Zurückfahren mindestens eines der Wegbegrenzungselemente aus seiner Anschlagposition in eine Ruheposition, in welcher die Verschiebung in x-Richtung für das Segment während eines Gießbetriebs freigegeben ist. Die Steuereinrichtung ist im einfachsten Fall in Form eines manuell bedienbaren Umschalters ausgebildet. Alternativ kann sie jedoch auch ausgebildet sein für eine elektronische oder hydraulische oder pneumatische Ansteuerung und Einstellung der Wegbegrenzungselemente.

Gemäß einem ersten Ausführungsbeispiel handelt es sich bei dem Wegbegrenzungselement um ein festseitiges oberes Wegbegrenzungselement, welches vorzugsweise einstellbar ausgebildet ist zum Begrenzen des Verschiebeweges des an dem Loslager gelagerten Segmentes in x-Richtung auf eine Anschlagposition, in welcher die Hinterkante Strang an der Eingangsseite des Segmentes fluchtend auf die Hinterkante Strang des stromaufwärts der Gießrichtung vorgelagerten Segmentes - oder, wenn es sich bei dem an dem Loslager gelagerten Segment um das Segment Null handelt - auf die Hinterkante Strang des stromaufwärts der Gießrichtung vorgelagerten Ausgangs der Kokille ausgerichtet ist.

Der Begriff "Hinterkante Strang" meint im Rahmen der vorliegenden Beschreibung weniger den Strang selber, sondern die durch die Strangführungsrollen auf der Festseite der Segmente definierte Anschlagsposition für den Strang, insbesondere zu dessen Hinterkante, wenn er durch die Segmente hindurchgeführt wird. Analog meint der Begriff "Vorderkante Strang" die durch die Strangführungsrollen auf der Losseite der Segmente definierte Anschlagsposition für den Strang.

Alternativ oder zusätzlich zu dem festseitigen oberen Verschiebungslager kann auch es sich gemäß einem zweiten Ausführungsbeispiel bei dem Wegbegrenzungselement auch um ein losseitiges oberes Wegbegrenzungselement handeln. Dieses ist vorzugsweise einstellbar ausgebildet zum Begrenzen des Verschiebeweges des an dem Loslager gelagerten Segmentes in x-Richtung auf eine Anschlagposition, in welcher die Vorderkante Strang an der Eingangsseite des Segmentes fluchtend auf die Vorderkante Strang des stromaufwärts der Gießrichtung vorgelagerten Segmentes - oder, wenn es sich bei dem an dem Loslager gelagerten Segment um das Segment Null handelt - auf die Vorderkante Strang des stromaufwärts der Gießrichtung vorgelagerten Ausgangs der Kokille ausgerichtet ist.

Auch eine zeitgleiche Wegbegrenzung auf der Festseite und der Losseite ist möglich, wobei die jeweiligen gegenüberliegenden Wegbegrenzungselemente dann so eingestellt werden, dass für den in der Strangführung geführten Kaltstrang keinerlei Bewegungsfreiheit mehr in x-Richtung verbleibt, er aber dennoch für eine Bewegung in Gießrichtung bzw. z-Richtung nicht eingeklemmt wird.

Gemäß einem dritten Ausführungsbeispiel kann weiterhin ein festseitiges unteres Wegbegrenzungselement vorgesehen und vorzugsweise einstellbar ausgebildet sein zum Begrenzen des Verschiebeweges des an dem Loslager gelagerten Segmentes in x-Richtung auf eine Anschlagposition, in welcher die Hinterkante Strang an der Ausgangsseite des Segmentes fluchtend auf die Hinterkante Strang der Eingangsseite des in Gießrichtung nachfolgenden Segmentes ausgerichtet ist. Diese Ausrichtung hat konkret den Vorteil, dass Beschädigungen durch den Kaltstrangkopf an den Strangführungsrollen an der Ausgangsseite eines Segmentes, insbesondere des Segmentes Null in der Strangführung verhindert werden.

Alle drei beschriebenen Ausführungsbeispiele bieten den Vorteil, dass der Weg für einen Kaltstrang in einer Strangführung in x-Richtung, d.h. seitlich, derart begrenzt wird, dass der Kaltstrang nicht an eine Strangführungsrolle oder an die Innenseite der Kokille anstößt und diese durch das Anstoßen nicht beschädigt.

Die oberen und/oder unteren Wegbegrenzungselemente können durch Federn, entweder Tellerfederpakete oder Spiralfedern oder durch ein Elastomer gedämpft ausgebildet sein. Vorteilhafterweise werden dadurch Beschädigungen an der Oberfläche des Gießstrangs vermieden.

Die Wegbegrenzungselemente können als Plungerzylinder oder als Hydraulikzylinder ausgebildet sein. Vorzugsweise ist den Wegbegrenzungselementen zumindest eine Wegmesseinrichtung und/oder eine Druckmesseinrichtung zugeordnet zum Erfassen der jeweiligen Stellung der Wegbegrenzungselemente bzw. von deren Verschiebewegen und/oder zum Erfassen der Drücke an der Anlagefläche der Wegbegrenzungselemente zum Strang, jeweils vorzugsweise in Abhängigkeit der Zeit. Diese Funktionalitäten ermöglichen vorteilhafterweise eine statistische Auswertung der Bewegung des Segmentes, insbesondere des Segmentes Null in verschiedenen Phasen vor und während eines Gießprozesses.

Die oben genannte Aufgabe wird weiterhin durch ein Verfahren zum Betreiben einer Stranggießanlage gemäß einem der vorangegangenen Ansprüche gelöst. Die Vorteile dieses Verfahrens entsprechen den oben mit Bezug auf die beanspruchte Strangführung genannten Vorteilen.

Der Beschreibung sind drei Figuren beigefügt, wobei
- Figur 1: die erfindungsgemäße Strangführung mit dem an seiner Eingangsseite drehgelagerten Segment Null;
- Figur 2: eine erfindungsgemäße Aufnahme für ein Drehlager und
- Figur 3: die erfindungsgemäße Strangführung mit dem in seinem Schwerpunkt drehgelagerten Segment Null
zeigt.

Die Erfindung wird nachfolgend in Form von Ausführungsbeispielen unter Bezugnahme auf die genannten Figuren detailliert beschrieben. In allen Figuren sind gleiche technische Elemente mit gleichen Bezugszeichen bezeichnet.

Figur 1 zeigt eine Gießanlage mit einer Kokille 200 und einer der Kokille in Gießrichtung G nachgeordneten Strangführung 100. Die Strangführung dient zum Führen eines Gießstranges nach seinem Austritt aus der Kokille 200. Die Strangführung 100 umfasst eine Mehrzahl von in Gießrichtung G hintereinander angeordneten Segmenten 110-0, 110-1, wobei das Segment Null 100-0 das erste Segment in Gießrichtung G hinter der Kokille 200 bezeichnet.

Das Segment Null ist an einem Drehlager 120 um die y-Achse drehbar gelagert. Lediglich beispielhaft ist das Drehlager 120 in Figur 1 an der dem Ausgang der Kokille 200 zugewandten Eingangsseite des Segmentes Null angeordnet. Seine Drehachse liegt vorteilhafterweise auf einer Höhe bzw. auf einer Linie mit den Drehachsen der beiden ersten Strangführungsrollen 112 an der Eingangsseite E des Segmentes Null 110-0.

Durch diese beanspruchte Anordnung des Drehlagers 120 an der Eingangsseite E des Segmentes Null ist das Segment Null pendelnd an dem Drehlager aufgehangen. Die Erstreckung des Segmentes Null oberhalb der Drehachse des Drehlagers 120 ist deshalb vernachlässigbar gegenüber der Erstreckung des Segmentes Null in Gießrichtung unterhalb der Drehachse. Dementsprechend ist im Falle einer Pendelbewegung des Segmentes Null der Schwingungsweg der Eingangsseite des Segmentes Null in x-Richtung klein im Vergleich zu dem Schwingungsweg in x-Richtung am Ausgang des Segmentes Null 110-0.

Das Drehlager 120 ist in x-Richtung in einer Aufnahme 130 verschiebbar gelagert. Das Drehlager 120 und die Aufnahme 130 bilden zusammen ein Loslager. Die Aufnahme 130 ist beispielsweise an dem Tragrahmen einer Oszillatoreinrichtung (nicht gezeigt) für die Kokille fest angeordnet, wobei dieser Tragrahmen seinerseits wiederum mit dem Fundament verbunden ist. Das Segment ist an dem Drehlager drehbar gelagert und zusammen mit dem Drehlager innerhalb der Aufnahme in x-Richtung verschiebbar. Alternativ wäre es auch möglich, dass das Drehlager fest mit dem Fundament verbunden ist und die Aufnahme (130) mit dem daran in x-Richtung verschiebbar angeschlossenen Segment (110) an dem Drehlager (120) drehbar gelagert ist.

Figur 2 zeigt die Aufnahme 130 für das Drehlager 120 in einer perspektivischen Detaildarstellung. Zu erkennen sind eine Mehrzahl von Wegbegrenzungselementen 140-n mit n = 1... N, insbesondere (obere) Wegbegrenzungselemente 140-1, 140-2 zum Begrenzen der Verschiebung des Drehlagers 120 in x-Richtung, wenn dieses in die Aufnahme eingesetzt ist (nicht gezeigt). Mit dem Drehlager (120) wird auch das an dem Drehlager pendelnd aufgehangene Segment Null 110-0 auf der Festseite 100-F und vorzugsweise auch auf der Losseite 100-L der Strangführung 100 in seiner Bewegungsfreiheit in x-Richtung begrenzt.

Das obere Wegbegrenzungselement 140-1 ist vorzugsweise einstellbar ausgebildet, die Verschiebung des Drehlagers 120 bzw. des Segmentes auf der Festseite 100-F der Strangführung auf eine solche Anschlagsposition zu begrenzen, dass die "Hinterkante Strang" an der Eingangsseite des Segmentes Null 110-0 fluchtend auf die "Hinterkante Strang" des Ausgangs der Kokille 200 ausgerichtet ist.

Analog ist das obere losseitige Wegbegrenzungselement 140-2 vorzugsweise einstellbar ausgebildet, die Verschiebung des Drehlagers bzw. des Segmentes auf der Losseite 100-L der Strangführung 100 auf eine solche Anschlagsposition zu begrenzen, dass die "Vorderkante Strang" 111-2 an der Eingangsseite des Segmentes Null 110-0 fluchtend auf die "Vorderkante Strang" des Ausgangs der Kokille 200 ausgerichtet ist.

Die Wegbegrenzungselemente sind typischerweise in Form von Plungerzylindern oder Hydraulikzylindern ausgebildet. Sie können gedämpft gelagert sein, beispielsweise über Tellerfederpakete 165, wie in Figur 2 dargestellt. Alternativ können die Tellerfederpakete auch ersetzt sein durch eine Spiralfeder oder durch eine Elastomer als Pufferelement.

Wieder bezugnehmend auf Figur 1 weist die erfindungsgemäße Strangführung 100 weiterhin ein unteres Begrenzungselement 140-3 auf, welches an dem Segmenttragrahmen oder auf einer oberen Lagerung des Tragrahmens befestigt ist. Das untere Wegbegrenzungselement 140-3 dient zum Begrenzen der Pendel- und/oder Verschiebebewegung des Segmentes Null in x-Richtung auf der Festseite 100-F der Strangführung. Konkret ist das untere Bewegungselement 140-3 auf eine solche Anschlagposition einstellbar, in welcher die "Hinterkante Strang" 116-1 an der Ausgangsseite des Segmentes Null fluchtend auf die "Hinterkante Strang" 116-2 der Eingangsseite des nachfolgenden Segmentes Eins 110-1 ausgerichtet ist. Das untere Wegbegrenzungselement 140-3 kann gleichartig wie die oberen Wegbegrenzungselemente 140-1, 140-2 in Form von Plunger- oder Hydraulikzylindern, jeweils mit oder ohne Pufferelementen ausgebildet sein.

Darüber hinaus kann dem oberen und/oder unteren Wegbegrenzungselement 140 eine Wegmesseinrichtung 160 zugeordnet sein, wie in Figur 2 zu erkennen ist. Die Wegmesseinrichtung 160 dient zur Erfassung der Anschlagpositionen der Wegbegrenzungselemente vorzugsweise in Abhängigkeit der Zeit zu statistischen oder Auswertezwecken. Alternativ oder zusätzlich können den Wegbegrenzungselementen 140 auch jeweils eine Druckmesseinrichtung 170 zugeordnet sein zum Erfassen der von den Wegbegrenzungselementen in ihren Anschlagspositionen gegebenenfalls auf den (Kalt-)Strang ausgeübten Kräften.

Bei dem in den Figuren 1 und 2 gezeigten Ausführungsbeispielen sind die Wegbegrenzungselemente in Form der Plunger- oder Hydraulikzylinder vorzugsweise in die Seitenwände der Aufnahme 130 integriert, wie dies in Figur 2 dargestellt ist. Diese Anordnung der Wegbegrenzungselemente 140 empfiehlt sich insbesondere für die in Figur 1 gezeigte beispielhafte pendelnde Aufhängung des Segmentes Null an seiner dem Ausgang der Kokille 200 zugewandten Eingangsseite.

Diese pendelnde Aufhängung des Segmentes Null ist jedoch keineswegs zwingend; vielmehr kann das Segment Null mit Hilfe des Drehlagers 120 auch beispielsweise in seinem Schwerpunkt drehbar gelagert sein, wie in Figur 3 gezeigt. Eine Wegbegrenzung in x-Richtung auf Höhe des Drehlagers würde dann wenig Sinn machen, weil mit einer dortigen Wegbegrenzung auf Höhe des Schwerpunktes weder die Eingangsseite des Segmentes auf die vorgelagerten Bauteile, sei es eine Kokille oder sei es ein vorgelagertes Segment, noch der Ausgang des Segmentes auf den Eingang eines nachfolgenden Segmentes ausgerichtet werden könnte. Deshalb sieht die vorliegende Erfindung vor, dass die Wegbegrenzungselemente - unabhängig von dem Ort der Drehlagerung des Segmentes - immer auf Höhe der Eingangsseite und/oder an der Ausgangsseite des Segmentes angeordnet sind, wie dies in Figur 3 dargestellt ist. Nur dann ist gewährleistet, dass die Wegbegrenzungselemente 140 die ihnen zugedachte Funktion gewährleisten, nämlich einen gleitenden Übergang zu einem in dem Segment geführten Strang auf ein vorgelagertes Bauteil, sei es eine Kokille oder ein vorgelagertes Segment, oder auf ein nachgelagertes Segment sicherzustellen.

Neben den bereits erwähnten oberen Wegbegrenzungselementen 140-1 und 140-2 sowie dem unteren festseitigen Wegbegrenzungselement 140-3 zeigt Figur 3 auch ein viertes mögliches Wegbegrenzungselement 140-4 auf der Losseite am Ausgang des Segmentes Null. Es dient zum Begrenzen der Pendel- und/oder Verschiebebewegung des Segmentes Null in x-Richtung auf der Losseite 100-L der Strangführung 100. Konkret kann dieses vierte Wegbegrenzungselement 140-4 auf eine solche Anschlagposition eingestellt werden, dass die Vorderkante Strang am losseitigen Ausgang des Segmentes auf die Vorderkante Strang an dem losseitigen Eingang des nachfolgenden Segmentes ausgerichtet ist.

Nachfolgend wird das erfindungsgemäße Verfahren zum Betreiben der zuvor unter Bezugnahme auf die Figuren 1 bis 3 beschriebenen Strangführung näher erläutert. Dabei ist zu unterscheiden zwischen einem Betrieb vor Beginn des eigentlichen Gießprozesses und dem eigentlichen Gießprozess. Vor dem eigentlichen Gießprozess wird typischerweise zunächst ein Kaltstrang entgegen der Gießrichtung G durch die Segmente bis hoch in den Ausgang der Kokille 200 eingeführt. Der Kaltstrang dient zum Verschließen der Kokille vor deren Befüllung mit flüssiger Metallschmelze für eine jeweils neue Gießsequenz. Der Kaltstrang verbindet sich dann typischerweise mit dem vorderen Ende des gegossenen Gießstrangs und er dient zum Herausziehen des noch frischen Gießstrangs aus der Kokille 200 (Angießen). Dazu kehrt sich dann die Bewegungsrichtung des Kaltstrangs um und er wird in Gießrichtung aus der Strangführung herausgezogen.

Um eine Beschädigung der Innenseite der Kokille 200, d. h. insbesondere von deren Kupferplatten durch den ausgangsseitig eingeführten Kaltstrang zu verhindern, sieht das erfindungsgemäße Verfahren vor, dass vor dem Einfahren des Kaltstrangs in das Segment Null 110-0 oder vor Beginn des Angießens folgende Schritte ausgeführt werden:
- Drehbare Lagerung des Segmentes, insbesondere des Segmentes Null 110-0 um die y-Achse bei vorzugsweise gleichzeitigem Freiheitsgrad zur Verschiebung in x-Richtung. Erfindungsgemäß wird dabei die Verschiebung des Drehlagers mit dem daran hängenden Segment insbesondere auf der Festseite 100-F der Strangführung auf eine Anschlagposition begrenzt, in welcher die Hinterkante Strang an der Eingangsseite des Segmentes Null fluchtend auf die Hinterkante Strang des Ausgangs der Kokille 200 ausgerichtet ist.

Vorzugsweise wird die Bewegung des Segmentes Null in x-Richtung auch an seinem Ausgang begrenzt. Die dort stattfindende Bewegung der Ausgangsseite des Segmentes Null in x-Richtung aufgrund einer Pendel- und/oder Verschiebebewegung des Segmentes Null wird auf eine Anschlagposition begrenzt, in welcher die Hinterkante Strang 116-1 an der Ausgangsseite A des Segmentes Null fluchtend auf die "Hinterkante Strang" 116-2 der Eingangsseite E des nachfolgenden Segmentes Eins ausgerichtet ist.

Zur Realisierung der Wegbegrenzung in x-Richtung und der damit verbundenen besagten Ausrichtung wird mindestens eines der Wegbegrenzungselemente 140 mit Hilfe einer Steuereinrichtung 150 aus einer Ruheposition in seine jeweilige Anschlagsposition verfahren.

Nach dem Herausziehen des Kaltstrangs aus der Strangführung mit dem frisch gegossenen Gießstrang bzw. nach dem Angießen kann die besagte Wegbegrenzung für das Segment Null an dessen Eingangsseite E und/oder an dessen Ausgangsseite A für einen nachfolgenden Gießbetriebs aufgegeben werden. Dazu verfährt das jeweilige Wegbegrenzungselement 140-1 ... -4 dann - gesteuert von einer Steuereinrichtung 150- aus seiner Anschlagsposition in eine Ruheposition. Das Segment Null ist dann in x-Richtung - vorzugsweise innerhalb von vorgegebenen vergrößerten Weggrenzen - in x-Richtung frei beweglich und es kann in dem Drehlager 120 frei um die y-Achse pendeln. Vorteilhafterweise ermöglicht die besagte Freigabe des Segmentes Null eine Selbstausrichtung des Segmentes Null in x-Richtung insbesondere während des Gießbetriebs, d. h. während das Segment Null von einem Gießstrang kontinuierlich durchlaufen wird. Aufgrund der besagten Freiheitsgrade richtet sich das Segment Null vorteilhafterweise während des Gießbetriebs automatisch immer richtig mit seiner Eingangsseite auf den Ausgang der Kokille 200 und mit seiner Ausgangsseite auf den Eingang des nachfolgenden Segmentes Eins aus. Die Ausrichtung erfolgt immer so, dass zum Führen des Gießstrangs möglichst wenige Kräfte aufgebracht werden müssen.

Der erfindungsgemäße Kerngedanke einer Wegbegrenzung der Segmente einer Strangführung in x-Richtung wurde in den zuvor beschriebenen Ausführungsbeispielen unter Bezugnahme auf die Figuren primär für das erste Segment in Gießrichtung hinter der Kokille, d. h. für das Segment Null beschrieben. Dieser Kerngedanke ist jedoch gleichermaßen auch auf jedes beliebige andere Segment in einer Strangführung anwendbar. Auch deren Verschiebung in x-Richtung ist durch Wegbegrenzungselemente an der Eingangsseite und/oder an der Ausgangsseite auf der Festseite und/oder auf der Losseite begrenzbar. Das gilt unabhängig davon, ob das Drehlager zur drehbaren Lagerung des Segmentes an dessen Eingangsseite, in dessen Schwerpunkt oder an dessen Ausgangsseite oder an einer beliebigen anderen Stelle in Bezug auf das Segment angebracht ist. Die Wegbegrenzung in x-Richtung erfolgt dann an der Eingangsseite - anders als bei dem Segment Null, bei dem die Eingangsseite auf den Ausgang der Kokille ausgerichtet wurde - auf den Ausgang des in Gießrichtung stromaufwärts vorgelagerten Segmentes.

### Bezugszeichenliste

- 100: Strangführung
- 100-F: Festseite der Strangführung
- 100-L: Losseite der Strangführung
- 110: Segment
- 110-0: Segment Null
- 110-1: Segment Eins
- 111-1: Hinterkante Strang an der Eingangsseite eines Segmentes (Festseite)
- 111-2: Vorderkante Strang an der Eingangsseite eines Segmentes (Losseite)
- 112: Strangführungsrollen
- 116-1: Hinterkante Strang an der Ausgangsseite des Segmentes (Null) (Festseite)
- 116-3: Hinterkante Strang an der Eingangsseite des nachfolgenden Segments (Eins) (Festseite)
- 120: Drehlager
- 130: Aufnahme
- 140-n: Wegbegrenzungselement
- 140-1: oberes Wegbegrenzungselement (Festseite)
- 140-2: oberes Wegbegrenzungselement (Losseite)
- 140-3: unteres Wegbegrenzungselement (Festseite)
- 140-4: unteres Wegbegrenzungselement (Losseite)
- 150: Steuereinrichtung
- 160: Wegmesseinrichtung
- 165: Pufferelement
- 170: Druckmesseinrichtung
- 200: Kokille
- 200-1: Hinterkante Strang am Ausgang der Kokille (Festseite)
- 200-2: Vorderkante Strang am Ausgang der Kokille (Losseite)

- A: Ausgangsseite
- E: Eingangsseite
- G: Gießrichtung
- x, y, z: Koordinatenachsen

## Patentansprüche

1. Strangführung (100) zum Führen eines Gießstrangs nach seinem Austritt aus einer Kokille (200), wobei die Strangführung aufweist:
eine Mehrzahl von in Gießrichtung (G) hintereinander angeordneten Segmenten (110-0, 110-1);
mindestens ein Loslager (120, 130) zum drehbaren Lagern mindestens eines der Segmente (110-0, 110-1), wobei das Loslager ausgebildet ist, das an ihm gelagerte Segment in z-Richtung festzulegen, aber in x-Richtung beweglich zu belassen; und
mindestens ein Wegbegrenzungselement (140-n) zum Begrenzen eins Verschiebeweges des an dem Loslager (120, 130) gelagerten Segmentes (110) in x-Richtung; wobei z grundsätzlich die Vertikale bezeichnet und x und y grundsätzlich eine Ebene in der Horizontalen aufspannen;
**dadurch gekennzeichnet,**
**dass** das mindestens eine Wegbegrenzungselement wahlweise auf seine Anschlagsposition einstellbar ausgebildet ist zum Begrenzen des Verschiebeweges des Segmentes oder auf eine Ruheposition einstellbar ausgebildet ist zum Freigeben des Verschiebeweges des Segmentes in x-Richtung; und
**dass** eine Steuereinrichtung (150) vorgesehen ist zum Fahren mindestens eines der Wegbegrenzungselemente (140-1, ... -3) in seine jeweilige Anschlagposition während des Verfahrens eines Kaltstrangs in der Strangführung oder während eines Angießens und zum Zurückfahren des Wegbegrenzungselementes aus seiner Anschlagposition in seine Ruheposition, in welcher die Verschiebung in x-Richtung für das Segment (110) während eines Gießbetriebs freigegeben ist.

2. Strangführung (100) nach Anspruch 1,
**dadurch gekennzeichnet,**
**dass** das Loslager ausgebildet ist mit einem Drehlager (120) und einer Aufnahme (130) für das Drehlager (120) zum drehbaren Lagern des Segmentes um die y-Achse, wobei das Drehlager (120) und die Aufnahme relativ (130) zueinander in x-Richtung verschiebbar gelagert sind.

3. Strangführung (100) nach Anspruch 2,
**dadurch gekennzeichnet,**
**dass** das mindestens eine Wegbegrenzungselement (140) in oder an der Aufnahme angeordnet ist.

4. Strangführung (100) nach Anspruch 2 oder 3,
**dadurch gekennzeichnet,**
**dass** das Drehlager (120) an der Eingangsseite des Segmentes (110-0) angeordnet ist zur pendelnden Lagerung des Segments um die y-Achse.

5. Strangführung (100) nach Anspruch 4,
**dadurch gekennzeichnet,**
**dass** die Drehachse des Drehlagers (120) in einer Ebene liegt mit der Drehachse von zumindest einer der beiden ersten Strangführungsrollen (112) des Segmentes, insbesondere des Segmentes Null (110-0).

6. Strangführung (100) nach einem der Ansprüche 2 bis 5,
**dadurch gekennzeichnet,**
**dass** das Segment (110) an dem Drehlager (120) drehbar gelagert ist, das Drehlager in der Aufnahme (130) in x-Richtung verschiebbar gelagert ist und die Aufnahme (130), vorzugsweise über den Tragrahmen einer Oszillatoreinrichtung für die Kokille (200), mit dem Fundament der Strangführung (100) verbunden ist; oder
**dass** - alternativ - das Drehlager fest mit dem Fundament verbunden ist und die Aufnahme (130) mit dem daran in x-Richtung verschiebbar angeschlossenen Segment (110) an dem Drehlager (120) drehbar gelagert ist.

7. Strangführung (100) nach einem der vorangegangenen Ansprüche,
**dadurch gekennzeichnet,**
**dass** mindestens eine Wegmesseinrichtung (160) vorgesehen ist zum Erfassen der Stellung oder des Verschiebeweges von mindestens einem der Wegbegrenzungselemente, vorzugsweise in Abhängigkeit der Zeit.

8. Strangführung (100) nach einem der vorangegangenen Ansprüche, **dadurch gekennzeichnet,**
**dass** mindestens eine Druckmesseinrichtung (170) vorgesehen ist zum Erfassen des Druckes mit welchem das Wegbegrenzungselement in der Anschlagsposition gegen den (Kalt-) Strang drückt, vorzugsweise in Abhängigkeit der Zeit.

9. Strangführung (100) nach einem der vorangegangenen Ansprüche,
**dadurch gekennzeichnet,**
**dass** das mindestens eine Wegbegrenzungselement (140) in Form eines Plungerzylinders ausgebildet ist.

10. Strangführung (100) nach einem der Ansprüche 7 oder 8,
**dadurch gekennzeichnet,**
**dass** das mindestens eine Wegbegrenzungselement (140) in Form von einem positionsgeregelten Hydraulikzylinder ausgebildet ist, in welchen die Wegmesseinrichtung (160) vorzugsweise integriert ist.

11. Strangführung (100) nach einem der vorangegangenen Ansprüche, **dadurch gekennzeichnet,**
**dass** ein Pufferelement (165), beispielsweise ein Tellerfederpakt, eine Spiralfeder oder ein Körper aus einem Elastomer, vorgesehen ist zum Puffern des Wegbegrenzungselementes, insbesondere wenn dieses auf seine Anschlagposition eingestellt ist und einer Krafteinwirkung unterliegt.

12. Verfahren zum Betreiben einer Strangführung (100) gemäß einem der vorangegangenen Ansprüche zum Führen eines Gießstrangs nach seinem Austritt aus einer Kokille (200),
**gekennzeichnet durch** folgende Schritte vor dem Einfahren eines Kaltstrangs in die Strangführung oder vor einem Angießen:
- Begrenzen einer Verschiebung des an dem Loslager (120, 130) gelagerten Segmentes (140), insbesondere des Segmentes Null auf eine Anschlagposition in x-Richtung.

13. Verfahren nach Anspruch 12,
**dadurch gekennzeichnet,**
**dass** in einer ersten Anschlagposition die Hinterkante Strang (111-1) an der Eingangsseite des Segmentes Null (110-0) fluchtend auf die Hinterkante Strang (200-1) des Ausgangs der Kokille (200) ausgerichtet wird.

14. Verfahren nach Anspruch 12 oder 13,
**dadurch gekennzeichnet,**
**dass** in einer zweiten Anschlagposition die Vorderkante Strang (111-2) an der Eingangsseite des Segmentes Null (110-0) fluchtend auf die Vorderkante Strang (200-2) des Ausgangs der Kokille (200) ausgerichtet wird.

15. Verfahren nach einem der Ansprüche 12 bis 14,
**dadurch gekennzeichnet,**
**dass** in einer dritten Anschlagposition die Hinterkante Strang (116-1) an der Ausgangsseite (A) des Segmentes fluchtend auf die Hinterkante Strang (116-3) der Eingangsseite des in Gießrichtung (G) nachfolgenden Segmentes (110-1) ausgerichtet wird.

16. Verfahren nach Anspruch 12 bis 15,
**dadurch gekennzeichnet,**
**dass** die Wegbegrenzung für das Segment, insbesondere für das Segment Null (110-0), an dessen Eingangsseite und/oder an dessen Ausgangsseite nach dem Angießen, vor oder während eines nachfolgenden Gießbetriebs, aufgegeben wird, so dass das Segment dann in x-Richtung frei beweglich ist.

## Claims

1. Strip guide (100) for guiding a cast strip after exit thereof from a mould (200), wherein the strip guide comprises:
a plurality of segments (110-0, 110-1) arranged in succession in casting direction (G);
at least one movable bearing (120, 130) for rotatable mounting of at least one of the segments (110-0, 110-1), wherein the movable bearing is constructed to fix the segment, which is mounted thereon, in z direction, but to allow it to be movable in x direction; and
at least one travel limiting element (140-n) for limiting displacement travel of the segment (110), which is mounted on the movable bearing (120, 130), in x direction, wherein z basically denotes the vertical and x and y basically span a plane in the horizontal;
**characterised in that**
the at least one travel limiting element is constructed to be selectably settable with respect to its abutment position for limiting the displacement travel of the segment or is constructed to be settable with respect to a rest position for freeing the displacement travel of the segment in x direction; and
a control device (150) is provided for moving at least one of the travel limiting elements (140-1, ... 140-3) in its respective abutment position during travel of a cold strip in the strip guide or during casting-on and for returning the travel limiting element from its abutment position to its rest position in which the displacement in x direction for the segment (110) is freed during A casting operation.

2. Strip guide (100) according to claim 1,
**characterised in that**
the movable bearing is constructed with a rotary bearing (120) and a receptacle (130) for the rotary bearing (120) for rotatable mounting of the segment about the y axis, wherein the rotary bearing (120) and the receptacle (130) are mounted to be displaceable relative to one another in x direction.

3. Strip guide (100) according to claim 2,
**characterised in that**
the at least one travel limiting element (140) is arranged in or at the receptacle.

4. Strip guide (100) according to claim 2 or 3,
**characterised in that**
the rotary bearing (120) is arranged at the entry side of the segment (110-0) for pendulating mounting of the segment about the y axis.

5. Strip guide (100) according to claim 4,
**characterised in that**
the axis of rotation of the rotary bearing (120) lies in a plane with the axis of rotation of at least one of the two first strip guide rollers (112) of the segment, particularly the segment zero (110-0).

6. Strip guide (100) according to any one of claims 2 to 5,
**characterised in that**
the segment (110) is rotatably mounted on the rotary bearing (120), the rotary bearing is mounted to be displaceable in the receptacle (130) in x direction and the receptacle (130) is connected with the foundation of the strip guide (100) preferably by way of the support frame of an oscillatory device for the mould (200); or
alternatively the rotary bearing is fixedly connected with the foundation and the receptacle (130) together with the segment (110) connected to be displaceable thereat in x direction is rotatably mounted on the rotary bearing (120).

7. Strip guide (100) according to any one of the preceding claims,
**characterised in that**
at least one travel measuring device (160) is provided for detecting the setting or the displacement travel of at least one of the travel limiting elements, preferably in dependence on time.

8. Strip guide (100) according to any one of the preceding claims,
**characterised in that**
at least one pressure measuring device (170) is provided for detection of the pressure by which the travel limiting element in the abutment position presses against the (cold) strip, preferably in dependence on time.

9. Strip guide (100) according to any one of the preceding claims,
**characterised in that**
the at least one travel limiting element (140) is constructed in the form of a plunger cylinder.

10. Strip guide (100) according to one of claims 7 and 8,
**characterised in that**
the at least one travel limiting element (140) is constructed in the form of a position-regulated hydraulic cylinder in which the travel measuring device (160) is preferably integrated.

11. Strip guide (100) according to any one of the preceding claims,
**characterised in that**
a buffer element (165), for example a plate spring assembly, a helical spring or a body of an elastomer, is provided for buffering the travel limiting element, particularly when this is set to its abutment position and is subjected to a force action.

12. Method of operating a strip guide (100) according to any one of the preceding claims for guiding a cast strip after exit thereof from a mould (200),
**characterised by** the following steps prior to movement of a cold strip into the strip guide or prior to casting-on:
- limiting a displacement of the segment (140), particularly the segment zero, which is mounted on the movable bearing (120, 130), with respect to an abutment position in x direction.

13. Method according to claim 12,
**characterised in that**
in a first abutment position the strip rear edge (111-1) is oriented at the entry side of the segment zero (110-0) in alignment with the strip rear edge (200-1) of the outlet of the mould (200).

14. Method according to claim 12 or 13,
**characterised in that**
in a second abutment position the strip front edge (111-2) is oriented at the entry side of the segment zero (110-0) in alignment with the strip front edge (200-2) of the outlet of the mould (200).

15. Method according to any one of claims 12 to 14,
**characterised in that**
in a third abutment position the strip rear edge (116-1) is oriented at the outlet side (A) of the segment in alignment with the strip rear edge (116-3) of the entry side of the segment (110-1) following in casting direction (G).

16. Method according to any one of claims 12 to 15,
**characterised in that**
the travel limitation for the segment, particularly for the segment zero (110-0), at the entry side thereof and/or at outlet side thereof is cancelled after the casting-on, before or during a succeeding casting operation, so that the segment is then freely movable in x direction.

## Revendications

1. Guidage de barre (100) destiné au guidage d'une barre de coulée après la sortie de cette dernière hors d'une lingotière (200), dans lequel le guidage de barre présente :
une multitude de segments (110-0,110-1) qui sont disposés les uns derrière les autres dans la direction de coulée (G) ;
au moins un palier libre (120, 130) destiné au logement rotatif d'au moins un des segments (110-0,110-1) ; dans lequel le palier libre est réalisé de manière à fixer dans la direction z le segment qui y est logé, mais à le laisser mobile dans la direction x ; et
au moins un élément de limitation de course (140-n) destiné à limiter une course de défilement du segment (110) logé dans le palier libre (120, 130) dans la direction x; dans lequel z représente fondamentalement la verticale et x et y s'étendent fondamentalement dans un plan à l'horizontale ;
**caractérisé**
**en ce que** ledit au moins un élément de limitation de course est réalisé de façon à pouvoir régler de manière sélective dans sa position de butée afin de limiter la course de défilement du segment ou est réalisé de manière à pouvoir le régler dans une position de repos pour la libération de la course de défilement du segment dans la direction x ; et
**en ce que** l'on prévoit un dispositif de commande (150) destiné à déplacer au moins un des éléments de limitation de course (140-1, ... -3) dans sa position de butée respective au cours du processus de production d'une barre d'amorçage dans le guidage de barre ou au cours d'un démarrage et pour le renvoi de l'élément de limitation de course à partir de sa position de butée jusque dans sa position de repos dans laquelle le déplacement dans la direction x pour le segment (110) est libéré au cours d'une exploitation de coulée.

2. Guidage de barre (100) selon la revendication 1, **caractérisé en ce que** le palier libre est réalisé avec un palier rotatif (100) et un élément de réception (130) pour le palier rotatif (100) pour que le segment vienne s'y loger de manière rotative autour de l'axe y ; dans lequel le palier rotatif (100) et l'élément de réception (130) sont montés en coulissement l'un par rapport à l'autre dans la direction x.

3. Guidage de barre (100) selon la revendication 2, **caractérisé en ce qu'**au moins un élément de limitation de course (140) est disposé dans ou contre l'élément de réception.

4. Guidage de barre (100) selon la revendication 2 ou 3, **caractérisé en ce que** le palier rotatif (120) est disposé du côté de l'entrée du segment (110-0) pour que le segment vienne se loger en oscillation autour de l'axe y.

5. Guidage de barre (100) selon la revendication 4, **caractérisé en ce que** l'axe de rotation du palier rotatif (100) est disposé dans un plan dans lequel est situé l'axe de rotation d'au moins un des deux premiers cylindres de guidage de barre du segment (112), en particulier du segment nul (110-0).

6. Guidage de barre (100) selon l'une quelconque des revendications 2 à 5, **caractérisé en ce que** le segment (110) est logé en rotation dans le palier rotatif (120), le palier rotatif est disposé en coulissement dans la direction x dans l'élément de réception (130), et l'élément de réception (130) est relié, de préférence par l'intermédiaire du cadre de support d'un dispositif d'oscillation pour la lingotière (200), à la base du guidage de barre (100) ; ou
**en ce que** - en variante - le palier rotatif est relié en antirotation à la base et l'élément de réception (130) est logé en rotation dans le palier rotatif (100) avec le segment (110) qui lui est raccordé, en mobilité dans la direction x.

7. Guidage de barre (100) selon l'une quelconque des revendications précédentes, **caractérisé en ce que** l'on prévoit au moins un dispositif de mesure de course (160) qui est destiné à enregistrer la position ou la course de défilement d'au moins un des éléments de limitation de course, de préférence en fonction du temps.

8. Guidage de barre (100) selon l'une quelconque des revendications précédentes, **caractérisé en ce que** l'on prévoit au moins un dispositif de mesure de la pression (170) qui est destiné à enregistrer la pression avec laquelle l'élément de limitation de course, dans la position de butée, pousse contre la barre (d'amorçage), de préférence en fonction du temps.

9. Guidage de barre (100) selon l'une quelconque des revendications précédentes, **caractérisé en ce qu'**au moins un élément de limitation de course (140) est réalisé sous la forme d'un cylindre à piston.

10. Guidage de barre (100) selon l'une quelconque des revendications 7 ou 8, **caractérisé en ce que** ledit au moins un élément de limitation de course (140) est réalisé sous la forme d'un cylindre hydraulique dont la position a été réglée, dans lequel est de préférence intégré le dispositif de mesure de la course (160).

11. Guidage de barre (100) selon l'une quelconque des revendications précédentes, **caractérisé en ce que** l'on prévoit un élément faisant tampon (165), par exemple un paquet de rondellesressorts, un ressort en spirale ou un corps à base d'un élastomère pour faire office de tampon pour l'élément de limitation de course, en particulier lorsque ce dernier est réglé dans sa position de butée et est soumis à une force qui s'y exerce.

12. Procédé destiné à l'exploitation d'un guidage de barre (100) selon l'une quelconque des revendications précédentes à des fins de guidage d'une barre de coulée après la sortie de cette dernière hors d'une lingotière (200),
**caractérisé par** les étapes suivantes, avant l'entrée d'une barre d'amorçage dans le guidage de barre ou avant un démarrage de coulée :
- la limitation de la course du segment (140) logé dans le palier libre (120, 130), en particulier du segment nul à une position de butée dans la direction x.

13. Procédé selon la revendication 12, **caractérisé en ce que**, dans une première position de butée, la barre du côté arrière (111-1) est orientée, du côté de l'entrée du segment nul (110-0), d'une manière telle qu'elle se trouve au niveau de la barre du côté arrière (200-1) à la sortie de la lingotière (200).

14. Procédé selon la revendication 12 ou 13, **caractérisé en ce que**, dans une deuxième position de butée, la barre du côté avant (111-2) est orientée, du côté de l'entrée du segment nul (110-0), d'une manière telle qu'elle se trouve au niveau de la barre du côté avant (200-2) à la sortie de la lingotière (200).

15. Procédé selon l'une quelconque des revendications 12 à 14, **caractérisé en ce que**, dans une troisième position de butée, la barre du côté arrière (116-1) est orientée, du côté de la sortie (A) du segment, d'une manière telle qu'elle se trouve au niveau de la barre du côté arrière (116-3) du côté de l'entrée du segment suivant (110-1) dans la direction de coulée (G).

16. Procédé selon l'une quelconque des revendications 12 à 15, **caractérisé en ce que** la limitation de course pour le segment, en particulier pour le segment nul (110-0), du côté de l'entrée de ce dernier et/ou du côté de la sortie de ce dernier, après le démarrage de la coulée, avant ou pendant une exploitation de coulée suivante, est supprimée, d'une manière telle que le segment jouit alors d'une mobilité fibre dans la direction x.
